# FASCICULE DE BREVET EUROPEEN

(11) **EP 0 051 014 B1**
(45) Date de publication et mention de la délivrance du brevet: **05.02.1986**
(21) Numéro de dépôt: 81401613.5
(22) Date de dépôt: 15.10.1981
(51) Int. Cl.: F15B 9/16, F15B 9/10

(54) **Dispositif de réglage en continu de la course du piston d'un vérin**
Vorrichtung für die kontinuierliche Verstellung der Hublänge eines Arbeitszylinders
Device for continuously controlling the stroke of a piston of an actuator

(30) Priorité: 23.10.1980 FR 8023066
(43) Date de publication de la demande: 05.05.1982
(73) Titulaire: COMMISSARIAT A L'ENERGIE ATOMIQUE Etablissement de Caractère Scientifique Technique et Industriel, 75015 Paris (FR)
(72) Inventeur: Jarniac, Roger, F-69300 Caluire (FR)
(74) Mandataire: Mongrédien, André

## Description

La présente invention à pour objet un dispositif permettant un réglage continu de la course du piston d'un vérin, applicable notamment dans le cas d'un piston'différentiel.

Il existe à l'heure actuelle de nombreux dispositifs permettant de faire varier la longueur de la course d'un piston comme, par exemple, celui décrit dans le document US-A-2 898 890. La figure 4 de ce document illustre une variante dans laquelle le piston a la forme d'une came solidaire de sa tige et faisant avec cette derniere un angle different de 90°. La came sépare ainsi en deux compartiments le cylindre contenant le piston tandis qu'une arrivée de fluide sous pression débouche dans ce cylindre.

La forme de la came est telle qu'au cours de la rotation de l'arbre, l'arrivée de fluide débouche soit dans un compartiment, soit dans l'autre. On obtient ainsi un mouvement aller et retour continu du piston, mais l'amplitude de ce mouvement est déterminée une fois pour toutes par la forme de la came.

Dans le mode de réalisation illustre à la figure 10 de ce même document, on envoie de l'air comprime à chacune des extrémités du cylindre contenant le piston. Plusieurs orifices d'évacuation, fermés par des soupapes elles-mémes commandées par des solénoides, sont répartis le long de ce cylindre. L'ouverture d'une de ces soupapes provoque l'évacuation du gaz comprimé et donc une dépression d'un côté du cylindre. Le piston recule alors jusqu,au niveau de l'orifice sélectionné. On obtient ainsi un réglage pas à pas de la course du piston par le choix de l'un des orifices d'évacuation, mais, dans tous les niveaux possibles, l'amplitude de la course reste la même puisqu'elle est déterminée par la forme de la came constituant le piston. 11 n'est pas possible de régler cette amplitude de maniere continue et, de plus, un tel dispositif est assez complexe, et donc coùteux à réaliser, car les orifices d'évacuation peuvent être assez nombreux et chaque soupape est commandée par un solénîde.

La présente invention a justement pour objet d'éliminer ces inconvenients en proposant un dispositif simple et permettant de faire varier d'une manière continue la course du piston.

Selon la principale caractéristique du dispositif de réglage en continu de l'amplitude de la course d'un piston objet de l'invention, ce piston faisant partie d'un vérin comportant un organe de commande mobile par rapport au piston, au moins une partie de cet organe de commande se présentant sous la forme d'une tige mobile en rotation et en translation, cette tige comporte un prolongement ayant la forme d'un piston différentiel mobile en rotation et en translation à l'intérieur d'un cylindre et définissant à l'intérieur de celui-ci une chambre à grande section et une chambre à petite section, cette dernière étant en permanence en communication avec une source de fluide sous haute pression au moyen d'un orifice prévu dans la paroi dudit cylindre, le piston différentiel présentant une cavité interne à l'intérieur de laquelle est disposée une deuxième tige immobilisée en translation et pouvant être orientée angulairement, ladite deuxième tige étant munie d'une came comportant deux bords opposés, cette came pouvant découvrir et obturer cycliquement, au cours de la rotation du piston différentiel, d'une part au moins un premier orifice ménagé dans la paroi du piston et mettant en communication la chambre à grande section avec la chambre à petite section et, d'autre part, au moins un deuxième orifice ménagé dans la paroi du piston et mettant la chambre à grande section en communication avec un systeme d'evacuation de fluide.

Selon une autre caractéristique de ce dispositif, la deuxieme tige comporte une cavité qui permet, gràce à l'un desdits orifices, de mettre en communication la chambre à grande section avec une évacuation de fluide.

Enfin, suivant une dernière caractéristique de ce dispositif, ledit piston différentiel comprend une paroi extérieure sur laquelle sont creusées au moins deux rainures, les extrémités de l'une de ces rainures débouchant dans l'un desdits orifices et dans la chambre à grande section respectivement, les extrémités de l'autre rainure debouchant respectivement dans l'autre orifice et dans la chambre à petite section.

L'invention apparaitra mieux à la lecture de la description qui va suivre, donnée à titre purement illustratif et nullement limitatif, d'un exemple de réalisation dans lequel le dispositif objet de l'invention est appliqué à un vérin d'actionnement à commande programmée comportant lui-méme un piston différentiel commandé par une tige équipée d'une came.

Le principe de fonctionnement d'un tel vérin étant le même que celui du dispositif de réglage objet de l'invention, on décrira d'abord en détail le fonctionnement de ce vérin, puis on montrera comment la course du piston peut être modifiée gràce au dispositif selon l'invention.

Cette description sera faite en référence aux dessins annexés sur lesquels :
- la figure 1 est une vue schématique en coupe d'un vérin hydraulique d'actionnement à commande programmée équipé d'un dispositif de réglage conforme à l'invention,
- la figure 2 est une vue schématique en coupe d'un vérin hydraulique d'actionnement à commande programmée semblable à celui de la figure 1, mais sans le dispositif de réglage d'amplitude,
- les figures 3 et 4 reproduisent partiellement la figure 2 à deux positions différentes du piston mobile, et
- la figure 5 est une vue en perspective de la came portée par la tige de commande du vérin illustré aux figures 2 à 4.

Le vérin représenté sur les figures 2 à 4 comprend un corps cylindrique tubulaire 1 dans l'alésage axial duquel est monté à coulissement un piston 2 qui definit ainsi deux chambres opposées respectivement référencées 3 et 4. Ce piston 2 est lui-même prévu sous forme tubulaire, le logement axial 5 ainsi determiné se prolongeant partiellement à l'intérieur de l'organe moteur 6 manoeuvré par ledit piston. A l'intérieur du logement borgne 5 précité est engagé un arbre ou tige 7 à plus petit diametre, creusé d'un canal axial 8 dont une extrémité débouche dans la partie borgne du logement 5 tandis que l'extrémité opposée est reliée par des perçages radiaux à deux lumières d'évacuation 10 qui communiquent elles-mêmes avec la basse pression de l'installation hydraulique.

L'organe moteur 6 présentant un diamètre supérieur à celui de l'arbre 7, le piston 2 peut être qualifié de 'différentiel'. Bien que les deux chambres soient établies au même diamètre la chambre 3 sera ci-après dite 'à petite section' tandis que la chambre 4 sera 'à grande section'. On notera que la chambre à petite section 3 est en permanence reliée à une source de fluide sous haute pression grâce à deux lumières radiales opposées 11. par ailleurs, l'arbre 7 se prolonge au-delà des lumières d'évacuation 10 pour sortir axialement du cylindre 1 du vérin et recevoir l'entraînement d'un moteur 12 associé à une transmission appropriée 13.

La partie de cet arbre 7 qui se trouve engagée dans le logement 5 est solilaire, par usinage ou par fixation d'une came 14 dont la figure 5 fait bien voir le profil; dans l'exemple considéré, il s'agit d'un profil sinusoïdal double qui s'étend symétriquement en deux parties autour du cylindre formé par ledit arbre. Cette came 1z. s'oppose à la communication de la chambre à grande section 4 avec le canal d'évacuation 8, et ses deux bords opposés sont destinés à former des obturateurs pour deux paires d'orifices radiaux 15 et 16, perces dans l'épaisseur du piston 2; chacun des orifices 15 est relié par une rainure peripherique 17 à la chambre à grande section 4, tandis que des rainures semblables 18 assurent la communication des orifices 16 avec la chambre à petite section 3, étant entendu que ces Zeux paires de rainures 17 et 18 sont profilées pour ne pas s'intersecter.

Le fonctionnement de ce vérin découle des explications qui précèdent et se comprend aisément.

En figure 2, on a supposé que le moteur 12 associé à l'arbre 7 était à l'arrêt et que la came 14 se trouvait à une orientation telle que les quatre orifices 15 et 16 étaient recouverts par les bords de ladite came et étaient de ce fait obturés. Le fluide sous haute pression qui, dans cet exemple, est un liquide hydraulique, pénètre bien dans la chambre à petite section 3 et tend à repousser le piston 2 vers le bas, mais comme la chambre opposée 4 est séparée par la came 14 des lumières d'évacuation 10, ledit piston reste immobile.

Si au contraire, comme montré en figure 3, le moteur 12 est mis en marche et entraîne l'arbre 7 et la came 14 dans le sens dextrogyre, le bord ou làvre inférieure de ladite came va découvrir les deux orifices 16 ; le liquide hydraulique peut ainsi passer de la chambre 3 à la chambre 4 à travers les orifices précités et les rainures 18. La chambre 4 présentant une section utile plus grande, le piston 2 se déplace vers le haut. Bien entendu, ce déplacement axial du piston tend à ramener les orifices 16 en deçà du bord inferieur de la came 14, mais comme celle-ci est entraînée en rotation, lesdits orifices restent découverts aussi longtemps que cette came n'aura pas - effectué une rotation de 90°.

A ce moment et comme illustré en figure 4, les orifices 16 se trouvent obtures par le bord inférieur de la came 14, tandis que le bord superieur de cette derniere découvre les deux orifices 15. La chambre 4 est ainsi mise en communication avec la basse pression à travers les rainures 17, les orifices 15, le canal 8 et les lumières 10, alors que la haute pression s,exerce sur la face supérieure du piston qui, en conséquence, se déplace vers le bas. Ce déplacement du piston 2 et de l'organe 6 vers le bas va se poursuivre pendant un temps correspondant à une rotation de 90° de l'arbre 7, si bien que les choses vont se retrouver à la position de la figure 2, et qu'un nouveau cycle de fonctionnement pourra alors survenir.

Il y a bien entendu lieu de prévoir des organes d'étanchéité propres à éviter toute communication parasite entre les chambres du cylindre et les orifices du piston 2 lors du coulissement de celui-ci. De la même manière, il est indispensable d'associer à ce piston des moyens d'immobilisation angulaire au cours de son déplacement alternatif. Moyennant ces precautions, on obtient un fonctionnement parfait du vérin dont l'organe 6 est asservi à suivre une loi de mouvement bien déterminée, laquelle est fonction du profil de la came tournante 14.

La figure 1, montre comment un tel vérin peut être associé à un dispositif de réglage selon 1,invention.

Sur cette figure, on retrouve le cylindre 1 avec ses lumières radiales 10 et 11 pour sa liaison avec l'installation hydraulique, le piston différentiel 2 percé d'orifices radiaux 15-16 et creusé de rainures de communication 17-18, et la came tournante 14 qui est portée par l'arbre 7 monté à rotation dans l'alésage axial borgne 5 dudit piston. Toutefois, l'arbre 7 qui porte la came 14 est ici solidaire d'une piece 40 qui se prolonge axialement vers le bas pour former le piston 22 d'un second verin hydraulique à commande programmee.

Le piston 22 est semblable au piston 2; il est monte à coulissement dans un cylindre 21 pourvu de lumières 31 et 30 respectivement raccordees à la haute et à la basse pressions de l'installation générale. Le piston 22 est un piston différentiel qui délimite dans le cylindre 21 une chambre 23 à petite section et une chambre 24 à grande section. Dans le logement borgne 25 du piston 22 est engagée une came 34 portee par une deuxieme tige 27 qui n'est pas animée d'un mouvement de rotation: cet arbre 27 dépasse au-delà de la face transversale libre du cylindre 21 pour être équipé d'un organe permettant le réglage de son orientation, lequel organe a été schématisé sous la forme d'un levier 19. On retrouve également sur le piston 22 des orifices 35, 36 et des rainures 37, 38 qui jouent le même rôle que les orifices 15, 16 et les rainures 17, 18 du piston 2.

Bien entendu, le prolongement 40 de la tige 7 doit être entraîné en rotation par le moteur 12 sans que cet entraînement puisse s'opposer à son déplacement axial sous l'effet du piston 22. La transmission interposée entre le moteur 12 et la pièce 40 est donc formée par deux pignons ou roues dentées 41 à denture droite.

Le fonctionnement de l'ensemble représente en figure 1 se conçoit sans peine. Le vérin supérieur travaille idedtiquement et dans les memes conditions qu'en figures 2 à 4, de telle sorte que l'organe 6 se déplace alternativement vers le haut et vers le bas en fonction du programme imparti par la came tournante 14. Pour le verin inférieur, la rotation du piston 22 se substitue en quelque sorte à celle de la came et de ce fait ledit piston 22 coulisse axialement ; le levier 19 permet, par modification de la position angulaire de la came 34 dans le piston 22, de régler, non pas l'amplitude de la course de ce dernier, mais le moment précis où cette course intervient, On conçoit dans ces conditions que, suivant le dephasage des deux vérins de l'ensemble représente en figure 1, on peut obtenir que la course de l'un s'ajoute a la course de l'autre ou s'en retranche, si bien que l'utilisateur est finalement en mesure de regler de façon exacte l'amplitude du déplacement de l'organe 6 porté par le piston 2.

Comme on l'a indiqué plus haut, l'agencement du dispositif suivant la figure 1 a été représenté de manière très schématique et l'on doit notamment prévoir des joints, garnitures ou autres moyens propres à assurer l,étanchéité du coulissement des pistons 2 et 22.

Il est bien entendu que l'invention ne se li- mite pas au seul exemple qui vient d'être décrit, mais qu'on peut envisager des variantes sans sortir pour autant du cadre de l'invention, notamment remplacer certains détails d'exécution par tous autres équivalents. Enfin, si on a décrit une application particulière dans laquelle le dispositif objet de l'invention est associé à un piston différentiel, celui-ci peut s'appliquer à n'importe quel type de vérin dont le piston est muni d'un organe de commande.

## Revendications

1. Dispositif de réglage en continu de l'amplitude de la course du piston (2) d'un vérin, ce dernier comportant un organe de commande mobile par rapport au piston (2), au moins une partie de cet organe de commande se présentant sous la forme d'une tige (7) mobile en rotation et en translation, caractérisé en ce que cette tige (7) comporte un prolongement ayant la forme d'un piston différentiel (22) mobile en rotation et en translation à l'intérieur d'un cylindre (21) et définissant à l'intérieur de celui-ci une chambre à grande section (24) et une chambre à petite section (23), cette dernière étant en permanence en communication avec une source de fluide sous haute pression au moyen d'un orifice (31) prévu dans la paroi du cylindre (21), le piston différentiel (22) présentant une cavité interne (25) à l'intàrieur de laquelle est disposée une deuxième tige (27) immobilisée en translation et pouvant être orientée angulairement, ladite deuxième tige (27) étant munie d'une came (34) comportant deux bords opposés, cette came (34) pouvant découvrir et obturer cycliquement, au cours de la rotation du piston différentiel (22), d'une part au moins un orifice (35) ménagé dans la paroi du piston (22) et mettant en communication la chambre à grande section (24) avec la chambre à
petite section (23) et, d'autre part, au moins un orifice (36) ménagé dans la paroi du piston (22) et mettant la chambre à grande section (24) en communication avec un système d'évacuation de fluide.

2. Dispositif selon la revendication 1, caractérisé en ce que la deuxième tige (27) comporte une cavité (28) qui permet, grâce à l'un (36) desdits orifices, de mettre en ëommurncâtion la chambre à grande section (24) avec une évacuation de fluide (30). ;

3. Dispositif selon l'une quelconque des revendications 1 ou 2, caractérisé en ce que ledit piston différentiel (22) comprend une paroi extérieure sur laquelle sont creusées au moins deux rainures (37, 38), les extrémités de l'une (37) de ces rainures débouchant dans l'un (35) desdits orifices et dans la chambre à grande section (24) respectivement, les extrémités de l'autre rainure (38) débouchant respectivement dans l'autre orifice (36) et dans la chambre à petite section (23).

## Claims

1. Apparatus for continuously controlling the amplitude of the stroke of a piston (2) of an actuator, the latter comprising a control member which is moveable with respect to the piston (2), at least one part of said control member constituting a rod (7) which is moveable in rotation and in translation, characterized in that said rod (7) has a prolongation in the form of a differential piston (22) which is moveable in rotation and in translation within a cylinder (21) and defining, in the interior of the latter, a widesection chamber (24) and a narrow-section chamber (23), said latter being permanently in communication with a source of high pressure fluid by means of an orifice (31) in the wall of cylinder (21), the differential piston (22) having an internal cavity (25) within which is located a second rod (27) which is immobile in translation and angularly orientable, said second rod (27) having a cam (34) having two opposed edges, said cam (34) being adapted to uncover and close cyclically, during the course of rotation of the differential piston (22) on the one hand,of at least one orifice (35) formed in the wall of piston (22) and establishing communication between the wide-section chamber (24) and the narrow-section chamber (23) and, on the other hand, at least one orifice (36) formed in the wall of piston (22) and providing communication between the wide-section chamber (24) and 2 fluid exit port.

2. Apparatus according to claim 1, characterized in that the second rod (27) has a cavity (28) which, because of one (36) of said orifices, provides communication between the wide-section chamber (24) and a fluid exit port (30).

3. Apparatus according to either of claims 1 or 2, characterized in that said differential piston (22) comprises an external wall in which are formed at least two grooves (37,38), the ends of one (37) of said grooves opening respectively into one (35) of said orifices and into the wide-section chamber (24), the ends of the other groove (38) opening respectively into the other orifice (36) and into the narrowsection chamber (23).

## Patentansprüche

1. Vorrichtung für die kontinuierliche Verstellung der Hublänge eines Arbeitszylinders (2) einer Hubvorrichtung wobei letztere ein gegenüber dem Kolben (2) bewegliches Steuerorgan enthält, von welchem Steuerorgan wenigstens ein Teil sich in Form einer drehbaren und in Längsrichtung beweglichen Stange (7) darstellt, dadurch ge- kennzeichnet, daß diese Stange (7) eine Verlängerung enthält, die die Form eines Differentialkolbens (22) aufweist, der im Innern eines Zylinders (21) drehbar und in Längsrichtung beweglich angeordnet ist und im Innern desselben eine Kammer großen Querschnitts (24) und eine Kammer kleinen Querschnitts (23) begrenzt, wobei letztere ständig mit einer Hochdruckfluidquelle über eine Öffnung (31) in Verbindung steht, die in der Wand des Zylinders (21) vorgesehen ist, der Differentialkolben (22) einen inneren Hohlraum (25) aufweist, in welchem eine zweite Stange (27) angeordnet ist, die in Längsrichtung unbeweglich ist und die im Winkel verstellt werden kann, wobei die genannte zweite Stange (27) mit einer Nockenfläche (34) versehen ist, die zwei gegenüberstehende Ränder aufweist und im Verlaufe der Drehung des Differentialkolbens (22) einerseits wenigstens eine in der Wand des Kolbens (22) ausgebildete Öffnung (35) zyklisch Öffnen und verschließen kann und die Kammer großen Querschnitts (24) mit der Kammer kleinen Querschnitts (23) in Verbindung setzt und andererseits wenigstens eine in der Wand des Kolbens (22) ausgebildete Öffnung (36) Öffnen und verschließen kann und die Kammer großen Querschnitts (24) mit einem Fluidabsaugsystem in Verbindung setzt.

2. Vorrichtung nach Anspruch 1, dadurch gekennzeichnet, daß die zweite Stange (27) einen Hohlraum (28) aufweist, der es dank der einen (36) der Öffnungen gestattet, die Kammer großen Querschnitts (24 mit einer Fluidabsaugung (30) in Verbindung zu bringen.

3. Vorrichtung nach einem der Ansprüche 1 oder 2, dadurch gekennzeichnet, daß der Differentialkolben (22) eine Außenwand aufweist, in die wenigstens zwei Rillen (37, 38) eingegraben sind, wobei die Enden der einen (37) dieser Rillen in die eine (35) der genannten Öffnungen bzw. in die Kammer großen Querschnitts (24) münden und die Enden der anderen Rille (38) in die andere Öffnung (36) bzw. die Kammer kleinen Querschnitts (23) münden.
